# EUROPÄISCHE PATENTSCHRIFT

(11) **EP 1 037 803 B1**
(45) Veröffentlichungstag und Bekanntmachung des Hinweises auf die Patenterteilung: **24.04.2002**
(21) Anmeldenummer: 98962271.7
(22) Anmeldetag: 16.11.1998
(51) Int. Cl.: B65B 51/08, A22C 11/12

(54) **VORRICHTUNG ZUM HERSTELLEN VON GEFÜLLTEN, VERSCHLOSSENEN SCHLAUCHBEUTELPACKUNGEN**
DEVICE FOR PRODUCING FILLED, SEALED TUBULAR POUCH PACKAGING
DISPOSITIF POUR PRODUIRE DES EMBALLAGES TUBULAIRES REMPLIS ET FERMES

(30) Priorität: 06.12.1997 DE 19754199
(43) Veröffentlichungstag der Anmeldung: 27.09.2000
(73) Patentinhaber: Knieriem, Günther, Dipl.-Ing., D-68526 Ladenburg (DE)
(72) Erfinder: Knieriem, Günther, Dipl.-Ing., D-68526 Ladenburg (DE)
(74) Vertreter: Gornott, Dietmar, Dipl.-Ing.
(86) Internationale Anmeldenummer: DE9803364
(87) Internationale Veröffentlichungsnummer: WO9929574

(56) Entgegenhaltungen:
- AT-B- 171 031
- DE-A- 3 610 010
- DE-C- 3 811 978
- GB-A- 2 012 710
- US-A- 4 218 861

## Beschreibung

Die Erfindung betrifft eine Vorrichtung zum Herstellen von gefüllten, verschlossenen Schlauchbeutelpackungen aus einem gefüllten Schlauch, wobei der gefüllte Schlauch zur Bildung der Enden jeweils zweier aufeinanderfolgender Schlauchbeutelpackungen gerafft wird und der geraffte Bereich des Schlauchs mit zwei voneinander beabstandeten Verschlußklammern umschlingend verschlossen wird, wobei zwei Gruppen von Rafferblechen von zwei gegenüberliegenden Seiten gegen den zu raffenden Bereich des Schlauchs verschiebbar sind, wobei Vorrichtungen zum Schneiden und Biegen der für die Verschlußklammern vorgesehenen Drähte und eine Transportvorrichtung für die U-förmigen Verschlußklammern zum gerafften Bereich vorgesehen sind, wobei die Vorrichtungen zum Schneiden und Biegen je einen Biegestempel und einen Schneidblock'außen auf den Rafferblechen der einen Gruppe und ortsfeste Gegenstücke aufweisen und mit den Rafferblechen angetrieben werden und wobei die Transportvorrichtung zwischen den Rafferblechen der einen Gruppe angeordnet und von einer in einer Nut laufenden Stange gebildet ist, dadurch gekennzeichnet, daß die Rafferbleche mit den Vorrichtungen zum Schneiden und Biegen von einer gemeinsamen Antriebswelle über auf der gemeinsamen Antriebswelle angeordnete rotierende Kurvenscheiben antreibbar sind und daß für jeweils eine Gruppe von Rafferblechen zwei bidirektional wirkende Kurvenscheiben und eine weitere bidirektional wirkende Kurvenscheibe für die Transportvorrichtung vorgesehen sind.

In EP 0 685 397 C1 wird eine Vorrichtung zum Herstellen von gefüllten, verschlossenen Schlauchbeutelpackungen aus einem gefüllten Schlauch beschrieben, bei welcher der Antrieb der einzelnen beweglichen Teile der Vorrichtung durch verschiedene Pneumatikzylinder erfolgt. Diese Antriebsart hat sich zwar bewährt, ist jedoch für höhere Leistungen von beispielsweise mehr als 45 Takten pro Minute nicht so gut geeignet. Außerdem zeichnet sie sich durch einen hohen Energieverbrauch und eine große Geräuschentwicklung aus.

DE-AS 11 40 851 offenbart das Prinzip, den Antrieb der beweglichen Teile der Vorrichtung mittels linear beweglicher Kurvenschablonen vorzunehmen. Dabei ergibt sich allerdings das Problem, daß die Bewegung symmetrisch zur Achse einer durchlaufenden Schlauchbeutelpackung erfolgen muß, damit diese nicht verzogen wird. Dies bedingt bei der offenbarten Konstruktion einen doppelt vorhandenen Antrieb, welcher synchron erfolgen muß. Die Vorrichtung wird dadurch aufwendig und groß.

Aus DE-AS 11 01 997 ist eine Vorrichtung zum Abbinden von Wurstwaren bekannt, bei welcher zum Verschließen der Würste notwendige bewegliche Teile durch rotierende Kurvenscheiben angetrieben werden. Die Konstruktion ist jedoch ebenfalls recht aufwendig, da zur Lagerung und zum Antrieb der Kurvenscheiben eine erhebliche Anzahl von Bauelementen notwendig ist.

DE 36 10 010 C2 gibt eine Vorrichtung zum Abteilen von Schlauchhüllen an, bei welcher die beweglichen Teile ebenfalls durch rotierende Kurvenscheiben angetrieben werden. Diese Konstruktion zeichnet sich jedoch durch einen hohen Fertigungsaufwand aus, da die Kurvenscheiben in zwei Richtungen wirken müssen.

Aus DE 296 13 336 U1 ist eine Vorrichtung zum Verschließen von Schlauchbeuteln ersichtlich, bei welcher zur Bewegung der Klammerwerkzeuge einseitig wirkende Kurvenscheiben eingesetzt werden. Die Schlauchbeutel werden vor dem Klammern mittels drehbar gelagerter und durch einen Hebelmechanismus bewegbarer Rafferbleche abgeteilt. Auch diese Konstruktion benötigt viele, in unterschiedlicher Manier bewegliche Teile, was die Konstruktion aufwendig macht.

Desweiteren ergaben sich bei den bekannten Vorrichtungen Schwierigkeiten beim Verschließen von Schlauchbeuteln mittels einer einfachen Drahtklammer, welche um ein gerafftes Ende des Schlaubeutels gelegt wird, da die Schlauchbeutelfolie aus der Klammer herausrutschen konnte.

Aufgabe der vorliegenden Erfindung ist es, eine Vorrichtung gemäß dem Oberbegriff derart auszubilden, daß diese Nachteile beseitigt werden, insbesondere eine höhere Leistung ermöglicht wird.

Diese Aufgabe wird erfindungsgemäß dadurch gelöst, daß die Rafferbleche mit den Vorrichtungen zum Schneiden und Biegen von einer gemeinsamen Antriebswelle über auf der gemeinsamen Antriebswelle angeordnete rotierende Kurvenscheiben antreibbar sind und daß für jeweils eine Gruppe von Rafferblechen zwei bidirektional wirkende Kurvenscheiben und eine weitere bidirektional wirkende Kurvenscheibe für die Transportvorrichtung vorgesehen sind.

Die erfindungsgemäße Vorrichtung mit dem zentralen Kurvenscheibenantrieb ermöglicht einen totzeitfreien synchronen Ablauf, dabei sind die Einzelfunktionen so aufeinander abgestimmt, daß diese totzeitfrei in Folge oder auch parallel ablaufen. Die Gesamtzeit vom Herstellen der Verschlußklammer bis zur fertigen verschlossenen Packung wird damit verkürzt, so daß die gewünschte Leistungserhöhung ermöglicht wird.

Im folgenden werden die wesentlichen mit der Erfindung erzielbaren Verbesserungen aufgezählt:
- preiswerte Herstellung der Gesamtanlage,
- geringerer Energieverbrauch und damit geringere Betriebskosten,
- einfacher Aufbau und geringer Wartungsbedarf,
- leichte einfache Demontage und geringer Reinigungsaufwand, was insbesondere dort von Vorteil ist, wo täglich gereinigt werden muß,
- hohe Funktions- und Betriebssicherheit.

Die erfindungsgemäße Vorrichtung führt folgende Funktionen aus:
- portioniertes Abziehen des Verschlußklammerdrahtes von einer Speicherrolle und Einführen in eine Schneidestation,
- Schneiden des Verschlußklammerdrahts,
- Formen der Verschlußklammer,
- Transportieren der Verschlußklammer,
- Raffen der Folie, womit das in der Schlauchbeutelpackung verpackte Produkt aus dem Schließbereich verdrängt wird,
- Verschlußklammern aufsetzen und sichern,
- Verschlußklammern einrollen, d.h., den gerafften Schließbereich mit jeweils zwei Verschlußklammern verschließen, nämlich am Ende der fertigen Packung und am Anfang der folgenden Packung,
- Trennen, d.h. Vereinzeln der Packungen durch Schneiden zwischen den beiden geschlossenen Verschlußklammern.

Die erfindungsgemäße Vorrichtung läßt sich derart ausbilden, daß alle Bewegungen raumsparend radial parallel über Schubstangen auf die Funktionselemente übertragen werden.

Bei der Erfindung ist ferner wie in EP 0 685 397 vorzugsweise vorgesehen, daß die gebogenen Verschlußklammern von der Vorrichtung zum Schneiden und Biegen durch Öffnungen in den außenliegenden Rafferblechen von Stößeln einstoßbar sind, die über Kipphebel und weitere Kurvenscheiben antreibbar sind.

Eine zum Vereinzeln der Schlauchbeutelpackungen vorgesehene Schneidvorrichtung benötigt ebenfalls einen Antrieb in der Richtung der Rafferbleche, der jedoch gegenüber dieser zeitversetzt ist. Eine zusätzliche Kurvenscheibe für diesen Antrieb wird gemäß einer vorteilhaften Ausgestaltung der erfindungsgemäßen Vorrichtung dadurch gespart, daß an mindestens einer der für die Gruppe der äußeren Rafferbleche vorgesehenen Kurvenscheiben eine weitere Kurve zur Betätigung einer Schneidvorrichtung angeordnet ist.

Die Bewegungen der Kurvenscheiben und der Funktionselemente der erfindungsgemäßen Vorrichtung sind an sich geschlossen, das heißt so untereinander ausgewuchtet und aufeinander abgestimmt, daß keine Unwuchten und Erschütterungen nach außen auf eine die erfindungsgemäße Vorrichtung umfassende Gesamtanlage übertragen werden.

Eine weitere vorteilhafte Ausgestaltung der Erfindung besteht darin, daß eine Vorschubvorrichtung für die Drähte über ein Kettengetriebe mit der gemeinsamen Antriebswelle verbunden ist und zwei sich gegenläufig öffnende Klemmvorrichtungen für die Drähte aufweist, wobei eine der Klemmvorrichtungen über eine Kurvenscheibe in Richtung der Drähte hin- und herbewegbar ist. Damit ist ein vorteilhafter Antrieb für die senkrecht zur allgemeinen Bewegungsrichtung zu bewegenden Drähte geschaffen, die synchron zu den übrigen Bewegungen der erfindungsgemäßen Vorrichtung abläuft.

Ein kompakter und platzsparender Aufbau wird bei einer anderen vorteilhaften Ausgestaltung der erfindungsgemäßen Vorrichtung dadurch erzielt, daß ähnlich wie durch EP 0 685 397 offenbart zwei sich in Bewegungsrichtung der Rafferbleche erstreckende Leisten vorgesehen sind, die an ihren Enden zu einem Rahmen verbunden sind, über den größten Teil ihrer Länge als Führung für Halteblöcke, welche die Rafferbleche halten, ausgebildet sind und ferner jeweils ein Lager für die gemeinsame Antriebswelle aufweisen, wobei vorzugsweise die Leisten ferner mit Langlöchern für die den Vorrichtungen zum Schneiden und Biegen zugeführten Drähte versehen sind.

Die erfindungsgemäße Vorrichtung ist vorzugsweise derart ausgestaltet, daß für einen Arbeitshub der Rafferbleche, für das Transportieren und Schließen der Verschlußklammern und für das Trennen der Schlauchbeutelpackungen eine Umdrehung der gemeinsamen Antriebswelle vorgesehen ist.

Insbesondere zum Synchronisieren mit vor- und nachgeschalteten Anlagen kann bei der erfindungsgemäßen Vorrichtung vorgesehen sein, daß die Drehzahl der gemeinsamen Antriebswelle kontinuierlich steuerbar ist.

Bei einer bevorzugten Ausführungsform der erfindungsgemäßen Vorrichtung ist vorgesehen, daß die Kurvenscheiben derart geformt sind, daß die Zeit, in der die Rafferbleche geöffnet sind, größer als die Zeit ist, in der die Rafferbleche geschlossen sind. Dies bietet die Möglichkeit, die für den Füllvorgang des Beutels benötigte Füllzeit, in welcher der gefüllte Beutel durch die geöffnete Verschließvorrichtung geführt wird, in den Gesamtablauf der Verschließvorrichtung zu integrieren, ohne daß dabei der Lauf der Verschließvorrichtung ständig unterbrochen werden muß. Damit kann die Verschließvorrichtung in einem energiesparenden Dauerlauf zum Einsatz kommen. Damit ist es nicht mehr erforderlich, daß die der Verschließvorrichtung vorgelagerte Dosiervorrichtung im Folgetakt mit der Verschließvorrichtung arbeitet, das heißt, daß nach Abschluß des Dosiervorganges die Verschließvorrichtung gestartet wird.

Mit der erfindungsgemäßen Vorrichtung werden bevorzugt gefüllte Schlauchbeutel derart verschlossen, daß das Füllgut beim Raffen des bereits gefüllten Schlauches mit den Rafferblechen aus dem Schließbereich verdrängt wird, womit eine luftfreie Befüllung hergestellt wird. Dieses ist bei nahezu allen Füllgütern, wie beispielsweise Nahrungsmitteln oder sonstigen hochviskosen Produkten, beispielsweise Dichtstoffen, möglich, die glatt, gleitfähig und fließfähig sind und keine schleißenden Anteile enthalten.

Bei Füllgütern, wie Mörtel und ähnlichen, die mit Korundoder Quarzsand, Glas, Kiesel oder sonstigen schleißenden Anteilen versehen sind, ist dies nicht möglich, da diese körnigen Bestandteile beim Raffen des gefüllten Schlauches nur zum Teil aus dem Schließbereich gleiten und ein Rest sich im Faltenlabyrinth des gerafften Schlauchs verklemmt und diesen beim Raff- und Schließvorgang perforieren. Die Schlauchbeutelpackung ist deshalb in diesem Bereich undicht, womit mindestens die niederviskosen Bestandteile des Füllgutes austreten können. Um diese Nachteile zu vermeiden, wird bei bekannten Abfülleinrichtungen der Schließbereich füllgutfrei gehalten, das heißt, die Schlauchbeutelpackung ist dann nicht mehr ganz gefüllt.

Um diese Nachteile zu vermeiden und zu gewährleisten, daß auch Beutel mit körnigen Füllgütern prall gefüllt sind und dicht mit Verschlußklammern verschlossen werden können, ist bei einer Weiterbildung der erfindungsgemäßen Vorrichtung eine Verschiebbarkeit in Längsrichtung gegenüber der von oben zugeführten Schlauchbeutelpackungen und eine derartige Formgebung der Kurvenscheiben vorgesehen, daß das Raffen oberhalb der Füllstandshöhe beginnt, unter Absenken der Vorrichtung fortgesetzt wird und ein Verschließen mit Verschlußklammern erfolgt, wenn die Raffung die Füllstandshöhe erreicht hat.

Diese Weiterbildung hat den Vorteil, daß die hergestellten Schlauchbeutelpackungen prall mit körnigem Füllgut gefüllt sind, ohne daß das Hüllenmaterial beschädigt wird. Während des Absenkens ist der zu raffende Bereich des Hüllenmaterials zwar schon teilweise gerafft, es kann jedoch noch die über dem Füllgut befindliche Luft aus der Schlauchbeutelpackung verdrängt werden. Erst dann werden die Raffer vollständig geschlossen und die Verschlußklammern aufgebracht. Die zu dieser Weiterbildung der Erfindung erforderliche Bewegung der erfindungsgemäßen Vorrichtung ist in Fig. 1 mit einem Doppelpfeil gekennzeichnet.

Bei der erfindungsgemäßen Vorrichtung werden die Verschlußklammern vollautomatisch vom Endlosdraht in der Vorrichtung hergestellt, d.h. der Draht wird mit vorgegebener Länge in die Schneidestation geschoben und dort geschnitten. Bei beschädigten, stumpfen oder schlecht eingestellten Drahtmessern besteht die Gefahr, daß die Schnittstelle, d.h. die Stirnseite der Verschlußklammer, nicht sauber und glatt, sondern scharfkantig und mit einem Grat versehen sein kann. Da die Verschlußklammer nach dem Einrollen die Folie eng umschlingt, ist dann eine Verletzung der Beutelhülle nicht ausgeschlossen.

Um diese Gefährdung zu vermeiden, ist bei einer Weiterbildung der erfindungsgemäßen Vorrichtung ein Kerbelement zur Einkerbung des Drahtes vor dem Schneiden an der späteren Schnittstelle vorgesehen, welches so angeordnet ist, daß die Stirnseite der Verschlußklammer an der dem Hüllenmaterial zugewandten Seite nach dem Schneiden mit einer abgerundeten glatten Fase versehen ist.

Bei einer besonders vorteilhaften Ausführung dieser Weiterbildung sind Kerbwerkzeuge in die Haltezange der Drahtzuführeinrichtung integriert. Die Haltezange der Drahtzuführeinrichtung sind dadurch mit Kerbwerkzeugen versehen und die Schließkräfte sind so ausgelegt, daß der Verschlußdraht an der gewünschten Stelle vorgeformt werden kann.

Die mit Verschlußklammern verschlossenen Beutel werden häufig nach der Fertigstellung durch Überdruck belastet, beispielsweise durch den Preßdruck bei gestapelter Lagerung in Kastenpaletten, wobei das Eigengewicht der Beutel auf den unteren Lagen ruht. Ein Überdruck entsteht auch bei einer thermischen Nachbehandlung von Nahrungsmittelbeuteln, wie beispielsweise Würsten zu Konservierungszwecken (Brühen, Räuchern usw.). Dabei entsteht durch die Erhitzung ein höherer Innendruck. Dieser kann zu einem Abgleiten der Verschlußklammer und somit zur Zerstörung der Packung führen, insbesondere dort wo gleitfähiges oder mit Fett benetztes Hüllenmaterial zum Einsatz kommt.

Zur Vermeidung derartiger Beschädigungen und zur Erzielung eines sicheren Sitzes der Verschlußklammern auf der Beutelhülle, sind Verschlußklammern mit einem Profil auf der Innenseite, beispielsweise durch AT 171 031 oder DE 38 11 978 C1, bekanntgeworden.

Bei einer vorteilhaften Vorrichtung zum Biegen und Schneiden der Verschlußklammern, die auch bei der erfindungsgemäßen Vorrichtung eingesetzt werden kann, ist vorgesehen, daß ein beim Biegen in die zu formende Verschlußklammer eindringender Stempel an seiner Stirnseite mit einem Profil zum Prägen eines Haftprofils am Boden der Verschlußklammer versehen ist. Damit ist ein Aufbringen des Profils, auch Haftmuster genannt, in einfacher Weise möglich, ohne daß es eines vorangegangenen Arbeitsschrittes zur Profilierung des Drahtes bedarf und ohne daß durch den Biegevorgang das zunächst aufgebrachte Profil beschädigt bzw. zerstört wird. Einer solchen Zerstörung wurde bei den bekannten Verschlußklammern nach DE 38 11 978 C1 dadurch begegnet, daß die Haftmuster in Form von flächendeckenden Vertiefungen gewählt wurden, da diese bei Druckbelastung unempfindlicher gegen Beschädigungen sind.

Mit der erfindungsgemäßen Vorrichtung können andere Profile geprägt werden, die bezüglich ihrer haftverbessernden Wirkung überlegen sind, insbesondere erhabene Noppen aufweisende Haftprofile. Diese erfindungsgemäße Vorrichtung kann dadurch weitergebildet werden, daß die Noppen in mehreren Reihen angeordnet sind, wobei von Reihe zu Reihe die Noppen um einen halben Abstand versetzt sind. Dabei kann vorgesehen sein, daß die Noppen linsenförmig, dreieck-pyramidenförmig oder viereck-pyramidenförmig sind und/oder daß eine mittlere Reihe von Noppen aus mehreren sich in Längsrichtung des Haftprofils erstreckenden raupenförmigen Noppen gebildet ist.

Ausführungsbeispiele der Erfindung sind in der Zeichnung anhand mehrerer Figuren dargestellt und in der nachfolgenden Beschreibung näher erläutert. Es zeigt:
- Fig. 1: eine perspektivische Darstellung eines Ausführungsbeispiels,
- Fig. 2: eine Explosivdarstellung des Ausführungsbeispiels,
- Fig. 3 und Fig. 4: zwei Ansichten eines Teils des Ausführungsbeispiels nach den Figuren 1 und 2,
- Fig. 5: eine perspektivische Darstellung der Schneide- und Biegevorrichtung,
- Fig. 6: ein Detail der Biegevorrichtung,
- Fig. 7 bis Fig. 10: Beispiele für Verschlußklammern,
- Fig. 11: einen Abschnitt eines Drahtes und
- Fig. 12: den Draht innerhalb eines Kerbwerkzeuges.

Gleiche Teile sind in den Figuren mit gleichen Bezugszeichen versehen.

Die Zahl der Rafferbleche kann im Einzelfall vom Fachmann gewählt werden, wobei häufig acht Rafferbleche vorteilhaft sind. Bei dem Ausführungsbeispiel sind der Übersichtlichkeit halber vier Rafferbleche 1, 2, 3, 4 dargestellt, von denen die Rafferbleche 1, 2 einen bereits gefüllten Schlauch 5 von der einen Seite und die Rafferbleche 3, 4 von der anderen Seite angreifen und soweit raffen, daß eine Verschlußklammer zum Verschließen aufbringbar ist. Die Rafferbleche 1, 2 werden von einem Halteblock 6, die Rafferbleche 3, 4 von einem Halteblock 7 gehalten. Die Halteblöcke 6, 7 weisen jeweils unten und oben Führungen auf, die in Führungsschienen 8, 9 eingreifen. Die Führungsschienen 8, 9 bilden zusammen mit Endstücken 10, 11 einen Rahmen, der außer zur Führung der Rafferbleche Lager 12, 13 für die gemeinsame Antriebswelle 14 aufweist. Die Antriebswelle 14 ist mit einem Getriebemotor 15 verbunden, dessen Drehzahl mit einem Regler 16 eingestellt werden kann.

Die Antriebswelle 14 trägt insgesamt sieben Kurvenscheiben 21 bis 27 und ein Kettenrad 28. Die Kurvenscheiben 21 bis 27 und das Kettenrad 28 sind in an sich bekannter Weise mit Hilfe von Nuten und Federn verdrehfest mit der Antriebswelle 14 verbunden.

Die Bewegung der Rafferbleche 3, 4 erfolgt mit Hilfe der Kurvenscheiben 21, 27, die jeweils mit einer umlaufenden Nut versehen sind und somit bidirektional wirken. Die Kraftübertragung zwischen den Kurvenscheiben 21, 27 und dem Halteblock 7 erfolgt durch Stangen 31, 32, die jeweils an einem Ende über geeignete Befestigungsmittel mit dem Halteblock 7 verbunden sind und an ihren anderen Enden eine Lagerplatte aufweisen mit jeweils einer Achse für eine Gleitrolle 33, 34, die in der jeweiligen Nut abrollt.

In ähnlicher Weise wird der Halteblock 6 für die Rafferbleche 1, 2 über jeweils eine Stange 36, 37 von Kurvenscheiben 22, 26 bewegt, die in ähnlicher Weise aufgebaut sind wie die Kurvenscheiben 21, 27 für die Rafferbleche 3, 4. Auch hier gleitet wiederum jeweils eine Gleitrolle in der entsprechenden Nut. Die Kurvenscheibe 22 weist zusätzlich einen Nocken 38 auf, der über eine Gleitrolle 39 eine Schubstange 40 bewegt und zum Antrieb einer Schneidvorrichtung dient. Eine nicht dargestellte Feder führt die Schubstange 40 nach dem Abschneiden der fertigen Schlauchbeutelpackung wieder in ihre Ausgangslage zurück.

Die von einer Drahtzuführeinrichtung 41, die später näher beschrieben wird, zugeführten Drähte werden entlang der Linien 42 jeweils einer Vorrichtung zum Abschneiden und Biegen zugeführt, die in Fig. 2 durch einen Kreis hervorgehoben und in Fig.5 näher dargestellt ist. Diese Vorrichtung benötigt keinen separaten Antrieb, da das Schneiden und Biegen der Drähte durch die Bewegung der Rafferbleche 1, 2 vorgenommen wird. Die bereits U-förmig gebogenen Verschlußklammern werden dann durch Öffnungen 43 in den Rafferblechen 1, 2 in eine Transportvorrichtung gestoßen. Dazu sind auf jeder Seite der Rafferbleche ein Stößel 44, 45, ein Kipphebel 46, 47 und eine Gleitrolle 48, 49 vorgesehen, die mit je einer Kurvenscheibe 25, 23 in Wirkverbindung stehen. Als Drehlager für die Kipphebel 46, 47 dienen Konsolen 50, die auf die Führungsschienen 8, 9 verbindenden Streben 51 angeordnet sind. Die Transportvorrichtung ist in den Figuren nicht dargestellt, jedoch in EP 0 685 397 C2 näher beschrieben.

Eine weitere Kurvenscheibe 24 dient zusammen mit einer Gleitrolle 52 und einer Stange 53 (Fig. 4) als Antrieb für die Transportvorrichtung der U-förmigen Verschlußklammern von einer Position hinter der Öffnung 43 zur gerafften Schlauchbeutelpackung (Schließposition).

Die Drahtzuführeinrichtung umfaßt außer zwei Vorratsspulen 61, 62 zwei Klemmvorrichtungen 63, 64, mit deren Hilfe die Drähte jeweils zwischen einem Block und einem Klemmblech geklemmt werden können. Die Klemmvorrichtungen 63, 64 werden über Nockenscheiben 65, 66 abwechselnd betätigt, wobei die Nockenscheiben auf einer Antriebswelle 67 mit einem Kettenrad 68 und einem Kegelrad 69 angeordnet sind. Das Kegelrad 69 bildet zusammen mit dem Kettenrad 28 und einer Kette 70 ein Kettengetriebe mit dem Übersetzungsverhältnis von 1, so daß die Antriebswelle 67 synchron zur Antriebswelle 14 angetrieben wird.

Die obere Klemmvorrichtung 63 ist senkrecht verschiebbar auf zwei Führungsstangen 71, 72 angeordnet und wird über eine Kurvenscheibe 73, die mit einer Stange 74 in Eingriff steht, auf- und abwärtsbewegt. Dazu wird die Kurvenscheibe über ein Kegelrad 75, das mit dem Kegelrad 69 im Eingriff steht, angetrieben. Die Kegelräder 69 und 75 haben die gleiche Zähnezahl, so daß die Kurvenscheibe 73 synchron zu den auf der Antriebswelle angeordneten Kurvenscheiben 21 bis 27 bewegt wird.

Während die Klemmvorrichtung 63 geschlossen nach unten läuft, ist die nicht verschiebbare Klemmvorrichtung 64 geöffnet, so daß die Drähte vorgeschoben werden. In der unteren Stellung der Klemmvorrichtung 63 wird die Klemmvorrichtung 64 geschlossen und die Klemmvorrichtung 63 geöffnet, so daß diese, ohne die Drähte zu bewegen, in die obere Stellung zurückkehren kann.

Der gefüllte Schlauch 5 wird von einer Schlauchbeutelfüllvorrichtung zugeführt, die an sich bekannt ist und im Zusammenhang mit der vorliegenden Erfindung nicht weiter beschrieben zu werden braucht. Zur Verdeutlichung der Bewegung des bereits gefüllten Schlauches 5 sind lediglich Folienabzugsbänder 17, 18 in Fig. 1 dargestellt. Eine geeignete Schlauchbeutelfüllvorrichtung ist beispielsweise in EP 0 739 292 C2 beschrieben.

Fig. 5 zeigt eine Vorrichtung zum Abschneiden und Biegen der Verschlußklammern in gegenüber Fig. 2 vergrößerter Darstellung mit einem Biegestempel 81 und einem Schneidblock 82 auf dem Rafferblech 1, das in Richtung des Doppelpfeils hin- und herbewegbar ist. Bei einer Bewegung nach links (Öffnen der Rafferbleche) wird der Schneidblock 82 und damit der Draht 42 nach links gegen die Gegenschneide 83 bewegt, so daß das nach unten ragende Ende 84 des Drahtes 42 abgeschnitten wird. Das abgeschnittene Drahtende wird durch die weitere Bewegung des Rafferbleches 1 nach links von dem Biegestempel 81 in die Biegematrize 85 hineingedrückt, so daß sich eine U-förmige Verschlußklammer ergibt.

Sobald der Biegevorgang beendet ist, wird die U-förmige Verschlußklammer von dem Stößel 44 durch die Öffnung 43 (Fig. 1) im Rafferblech 1 in eine Führungsnut in einer hinter dem Rafferblech 1 liegenden nicht dargestellten Transportvorrichtung gestoßen. Von dort aus wird die U-förmige Verschlußklammer in die zum Schließen der Verschlußklammer erforderliche Position an dem gerafften Schlauch geschoben und dort gegen eine bestehende Biegematrize gepreßt, so daß die Schenkel der Verschlußklammer um den gerafften Bereich des Schlauchs herumgebogen werden.

Fig. 6 zeigt den Stempel 81 und eine bereits gebogene Verschlußklammer 85 in zwei Ansichten. Am Boden 86 der Verschlußklammer 85 ist ein Haftprofil 87 aufgebracht, wozu der Stempel 81 mit dem Negativ 89 des Haftprofils 87 versehen ist.

Die somit mit einem Haftprofil versehene Verschlußklammer wird ohne weitere verformende Arbeitsgänge auf die geraffte Folie aufgeschoben und verschlossen. Es folgen also keine weiteren Arbeitsgänge mehr, bei denen das Haftprofil in irgendeiner Form beschädigt werden könnte. Versuche haben gezeigt, daß mit erhabenen Haftmustern wesentlich bessere Haftergebnisse erzielt werden als dies mit flächendeckenden Vertiefungen der Fall ist.

In einer besonders vorteilhaften Ausführungsform sind die Einzelsegmente des erhabenen Haftmusters in Form von dreieckigen Pyramiden ausgebildet und so in Reihen versetzt angeordnet, daß quer zur eventuellen Rutschlaufrichtung der Klammer das Haftprofil die gesamte geraffte Hüllenfläche abdeckt. Dabei sind die Dreiecks-Pyramiden entgegen der zu erwartenden Kraft so ausgerichtet, daß sich die Einzelsegmente mit der Folie verzahnen. Ein solches Haftprofil ist in Fig. 8 dargestellt. Es können auch andere Haftprofile verwendet werden, beispielsweise in Form von Linsen (Fig. 7) und Viereck-Pyramiden (Fig. 6) oder Wülsten, die gemäß den Figuren 9 und 10 in einer mittleren Reihe zwischen zwei äußeren Reihen von Pyramiden angeordnet sind.

Ein weiterer Vorteil der im Zusammenhang mit Fig. 6 beschriebenen Vorrichtung besteht darin, daß der Boden der Verschlußklammer beim Prägen des Haftprofils geringfügig abgeflacht wird. Damit wird dem Haftprofil eine vergrößerte Wirkfläche geboten. Mit der versetzten Anordnung der Noppen ist auch eine verbesserte Gasdichtheit der Verschlußklammer erzielbar.

Fig. 11 stellt einen Abschnitt eines Drahtes in drei Ansichten dar, in den in der späteren Schnittebene 94 eine Kerbe 95 eingebracht ist. Fig. 12 zeigt einen solchen Draht innerhalb des Kerbwerkzeuges, das aus einem Widerhalter 96 und einem Stempel 97 besteht, ebenfalls in drei Ansichten. Dieses Kerbwerkzeug kann vorzugsweise in die Haltezange der Drahtzuführeinrichtung integriert werden. Dabei ist der Abstand zwischen dem Kerbwerkzeug und dem Drahtmesser ein ganzzahliges Vielfaches der jeweils für eine Verschlußklammer vorgesehenen Drahtlänge.

## Patentansprüche

1. Vorrichtung zum Herstellen von gefüllten, verschlossenen Schlauchbeutelpackungen aus einem gefüllten Schlauch, wobei der gefüllte Schlauch (5) zur Bildung der Enden jeweils zweier aufeinanderfolgender Schlauchbeutelpackungen gerafft wird und der geraffte Bereich des Schlauchs mit zwei voneinander beabstandeten Verschlußklammern umschlingend verschlossen wird, wobei zwei Gruppen von Rafferblechen (1 bis 4) von zwei gegenüberliegenden Seiten gegen den zu raffenden Bereich des Schlauchs (5) verschiebbar sind, wobei Vorrichtungen (82, 81) zum Schneiden und Biegen der für die Verschlußklammern vorgesehenen Drähte (42) und eine Transportvorrichtung (53) für die U-förmigen Verschlußklammern zum gerafften Bereich vorgesehen sind, wobei die Vorrichtungen (82, 81) zum Schneiden und Biegen je einen Biegestempel und einen Schneidblock außen auf den Rafferblechen (1, 2) der einen Gruppe und ortsfeste Gegenstücke (83, 85) aufweisen und mit den Rafferblechen angetrieben werden und wobei die Transportvorrichtung zwischen den Rafferblechen (1, 2) der einen Gruppe angeordnet und von einer in einer Nut laufenden Stange (53) gebildet ist, **dadurch gekennzeichnet, daß** die Rafferbleche (1 bis 4) mit den Vorrichtungen zum Schneiden und Biegen von einer gemeinsamen Antriebswelle (14) über auf der gemeinsamen Antriebswelle angeordnete rotierende Kurvenscheiben (22, 26; 21, 27) antreibbar sind und daß für jeweils eine Gruppe von Rafferblechen (1, 2; 3, 4) zwei bidirektional wirkende Kurvenscheiben (22, 26; 21, 27) und eine weitere bidirektional wirkende Kurvenscheibe (24) für die Transportvorrichtung vorgesehen sind.

2. Vorrichtung nach Anspruch 1, **dadurch gekennzeichnet, daß** die gebogenen Verschlußklammern von der Vorrichtung zum Schneiden und Biegen durch Öffnungen (43) in den Rafferblechen (1, 2) der einen Gruppe von Stößeln (44, 45) einstoßbar sind, die über Kipphebel (46, 47) und weitere Kurvenscheiben (23, 25) antreibbar sind.

3. Vorrichtung nach einem der vorhergehenden Ansprüche, **dadurch gekennzeichnet, daß** an mindestens einer der für die Gruppe der Rafferbleche (1, 2) der einen Gruppe vorgesehenen Kurvenscheiben (22, 26) eine weitere Kurve (38) zur Betätigung einer Schneidvorrichtung angeordnet ist.

4. Vorrichtung nach einem der vorhergehenden Ansprüche, **dadurch gekennzeichnet, daß** eine Vorschubvorrichtung (63 bis 75) für die Drähte (42) über ein Kettengetriebe (28, 70, 68) mit der gemeinsamen Antriebswelle (14) verbunden ist und zwei sich gegenläufig öffnende Klemmvorrichtungen (63, 64) für die Drähte (42) aufweist, wobei eine der Klemmvorrichtungen (63) über eine Kurvenscheibe (73) in Richtung der Drähte (42) hin- und herbewegbar ist.

5. Vorrichtung nach einem der vorhergehenden Ansprüche, **dadurch gekennzeichnet, daß** zwei sich in Bewegungsrichtung der Rafferbleche (1 bis 4) erstreckende Leisten (8, 9) vorgesehen sind, die an ihren Enden zu einem Rahmen verbunden sind, über den größten Teil ihrer Länge als Führung für Halteblöcke (6, 7), welche die Rafferbleche (1, 2; 3, 4) halten, ausgebildet sind und ferner jeweils ein Lager (12, 13) für die gemeinsame Antriebswelle (14) aufweisen.

6. Vorrichtung nach Anspruch 5, **dadurch gekennzeichnet, daß** die Leisten (8, 9) ferner mit Langlöchern für die den Vorrichtungen zum Schneiden und Biegen zugeführten Drähte (42) versehen sind.

7. Vorrichtung nach einem der vorhergehenden Ansprüche, **dadurch gekennzeichnet, daß** für einen Arbeitshub der Rafferbleche (1 bis 4), für das Transportieren und Schließen der Verschlußklammern und für das Trennen der Schlauchbeutelpackungen eine Umdrehung der gemeinsamen Antriebswelle (14) vorgesehen ist.

8. Vorrichtung nach einem der vorhergehenden Ansprüche, **dadurch gekennzeichnet, daß** die Drehzahl der gemeinsamen Antriebswelle (14) kontinuierlich steuerbar ist.

9. Vorrichtung nach einem der vorhergehenden Ansprüche, **dadurch gekennzeichnet, daß** die Kurvenscheiben (22, 26, 21, 27) derart geformt sind, daß die Zeit, in der die Rafferbleche (1 bis 4) geöffnet sind, größer als die Zeit ist, in der die Rafferbleche (1 bis 4) geschlossen sind.

10. Vorrichtung nach einem der vorhergehenden Ansprüche, **dadurch gekennzeichnet, daß** ein Kerbelement zur Einkerbung des Drahtes vor dem Schneiden an der späteren Schnittstelle vorgesehen ist, welches so angeordnet ist, daß die Stirnseite der Verschlußklammer an der dem Hüllenmaterial zugewandten Seite nach dem Schneiden mit einer abgerundeten glatten Fase versehen ist.

11. Vorrichtung nach Anspruch 10, **dadurch gekennzeichnet, daß** Kerbwerkzeuge in die Haltezange der Drahtzuführeinrichtung integriert sind.

12. Vorrichtung nach einem der vorhergehenden Ansprüche, **dadurch gekennzeichnet, daß** ein beim Biegen in die zu formende Verschlußklammer (85) eindringender Stempel (81) an seiner Stirnseite (89) mit einem Profil zum Prägen eines Haftprofils (87) am Boden (86) der Verschlußklammer (85) versehen ist.

13. Vorrichtung nach Anspruch 12, **dadurch gekennzeichnet, daß** das Haftprofil (87, 88, 91, 92, 93) erhabene Noppen aufweist.

14. Vorrichtung nach Anspruch 13, **dadurch gekennzeichnet, daß** die Noppen in mehreren Reihen angeordnet sind, wobei von Reihe zu Reihe die Noppen um einen halben Abstand versetzt sind.

15. Vorrichtung nach Anspruch 13, **dadurch gekennzeichnet, daß** die Noppen linsenförmig, dreieck-pyramidenförmig oder viereck-pyramidenförmig sind.

16. Vorrichtung nach einem der Ansprüche 13 bis 15, **dadurch gekennzeichnet, daß** eine mittlere Reihe von Noppen aus mehreren sich in Längsrichtung des Haftprofils erstreckenden raupenförmigen Noppen gebildet ist.

## Claims

1. Device for producing filled, closed tubular bag packages from a filled tube, wherein the filled tube (5) is constricted each time to form the ends of two successive tubular bag packages and the constricted zone of the tube is sealed with two encircling, mutually spaced sealing clips, wherein two groups of constricting plates (1 to 4) are shiftable from two opposite sides towards the zone of the tube (5) to be constricted, wherein devices (82, 81) are provided for cutting and bending the wires (42) that are provided for forming the sealing clips and a transport device (53) for transporting the U-shaped sealing clips towards the constricted zone, and wherein said devices (82, 81) for cutting and bending have one bending die and a cutting block each on the outsides of the constricting plates (1, 2) of the one group and stationary counterparts (83, 85) and are driven together with the constricting plates and wherein the transport device is arranged between the constricting plates (1, 2) of the one group and is formed by a rod (53) running in a groove, **characterized in that** the constricting plates ( 1 to 4) with the devices for cutting and bending can be driven by a common drive shaft (14) involving the use of rotating cam disks (22, 26; 21, 27) collocated on the common drive shaft and that two bi-directionally acting cam disks (22, 26; 21, 27) are provided for one group of constricting plates (1, 2; 3, 4) each and another bi-directionally acting cam disk (24) is provided for the transport device.

2. Device according to Claim 1, **characterized in that** the bent sealing clips can be pushed in from the device for cutting and bending (43) through openings in the constricting plates (1, 2) of the one group via tappets (44, 45) which can be driven by rocking levers (46, 47) and additional cam disks (23, 25).

3. Device according to any of the aforementioned claims, **characterized in that** another cam (38) for actuating a cutting device is arranged on at least one of the cam disks (22, 26) provided for the constricting plates (1, 2) of the one group.

4. Device according to any of the aforementioned claims, **characterized in that** a feeding means (63 through 75) for the wires (42) is connected to the common drive shaft (14) via a train of sprockets (28, 70, 68) and has two clamping means (63, 64) for the wires (42), these means being opened in opposite sense, and wherein one of the clamping devices (63) is movable back and forth in the direction of the wires (42) via a cam disk (63).

5. Device according to any of the aforementioned claims, **characterized in that** two ledges (8, 9) are provided which extend in the direction of motion of the constricting plates (1 through 4), these ledges being connected at their ends to form a frame and across most of their length being formed as a guide for support blocks (6, 7) which support the constricting plates (1, 2; 3, 4) and also having one bearing (12, 13) each for the common drive shaft (14).

6. Device according to Claim 5, **characterized in that** the ledges (8, 9) are also provided with elongated holes for the device for cutting and bending the wires (42) fed in.

7. Device according to any of the aforementioned claims, **characterized in that** one rotation of the common drive shaft (14) is provided for one stroke of the constricting plates (1 through 4), for transporting and closing the sealing clips and for separating the tubular bag packages.

8. Device according to any of the aforementioned claims, **characterized in that** the rotational speed of the common drive shaft (14) is continuously controllable.

9. Device according to any of the aforementioned claims, **characterized in that** the cam disks (22, 26, 21, 27) are shaped so that the time when the constricting plates (1 through 4) are open exceeds the time when the constricting plates (1 through 4) are closed.

10. Device according to any of the aforementioned claims, **characterized in that** an element for notching the wire at the spot of subsequent cutting prior to cutting is provided which is arranged so that the front side of the sealing clip on the side facing the envelope material is provided with a round-off smooth chamfer.

11. Device according to Claim 10, **characterized in that** notching tools are integrated in the supporting tongs of the wire feeding device.

12. Device according to any of the aforementioned claims, **characterized in that** a die (81) passing into the sealing clip (85) to be shaped while bending is in progress has a profile at is front face (89) for embossing a retaining profile (87) at the bottom (86) of the sealing clip (85).

13. Device according to claim 12, **characterized in that** the retaining profile (87, 88, 91, 92, 93) is provided with embossed naps.

14. Device according to Claim 13, **characterized in that** the naps are arranged in several rows, said naps being displaced from one row to another by half a spacing.

15. Device according to Claim 13, **characterized in that** the naps have a lenticular, triangular pyramid or square-based pyramid shape.

16. Device according to Claim 13 through 15, **characterized in that** a center row of naps is formed by several caterpillar-like naps extending longitudinally across the retaining profile.

## Revendications

1. Dispositif pour la fabrication d'emballages sous forme de sachets tubulaires remplis et fermés à partir d'un tuyeau flexible rempli, ce tuyeau rempli (5) étant ramassé pour former à chaque fois les bouts de deux emballages sous la forme de sachets successifs et la zone ramassée du tuyeau étant fermée par deux agrafes, celles-ci se trouvant à distance l'une par rapport à l'autre tout en formant une boucle, comportant deux groupes de tôles de ramassage (1 à 4) déplaçables à partir de deux côtés opposés vers la zone à ramasser du tuyeau (5), et étant pourvu de dispositifs (82, 81) pour découper et plier les fils (42) pourvus pour former les agrafes et d'un dispositif (53) pour transporter les agrafes pliées en U vers la zone ramassée du tuyeau, les dispositifs (82, 81) pour découper et plier les fils (42) possédant un poinçon à pliage et un bloc de découpage sur les côtés extérieurs des tôles de ramassage(1, 2) de l'un des groupes et des pendants stationnaires ((83, 85) et étant actionnés ensemble avec les tôles de ramassage, le dispositif de transport étant arrangé entre les tôles de ramassage (1, 2) de l'un des groupes et étant formé par une tige (53) se déplaçant dans une rainure, **caractérisé en ce que** les tôles de ramassage (1 à 4) avec les dispositifs de découpage et de pliage sont commandables à partir d'un arbre moteur (14) par l'intermédiaire de disques à cames rotatifs (22, 26 ; 21, 27) arrangés sur l'arbre moteur commun et que, pour chacun des groupes de tôles de ramassage (1, 2 ; 3, 4), il y a deux disques à cames actionnant en sens bidirectionnel (22, 26 ; 21, 27) et un autre disque à came (24) actionnant en sens bidirectionnel pour le dispositif de transport.

2. Dispositif suivant la revendication 1, **caractérisé en ce que** les agrafes pliées peuvent être poussées à partir du dispositif de découpage et de pliage par l'intermédiaire d'orifices (43) dans les tôles de ramassage (1, 2) de l'un des groupes par des tige-poussoirs (44, 45) qui sont commandables par l'intermédiaire de leviers de renversement (46, 47) et d'autres disques à came (23, 25)

3. Dispositif suivant une des revendications mentionées ci-dessus, **caractérisé en ce qu'**au moins sur un des disques à cames (22, 26) pourvus pour le groupe de tôles de ramassage (1, 2) de l'un des groupes il existe une autre came (38) pour actionner un dispositif de découpage.

4. Dispositif suivant une des revendications mentionées ci-dessus, **caractérisé en ce qu'**un dispositif d'avance (63 à 75) pour les fils (42) est relié avec l'arbre moteur commun (14) par l'intermèdiaire d'engrenage à chaîne (28, 70, 68) et possède deux dispositifs de serrage (63, 64) pour les fils (42) s'ouvrant à mouvements contraires, un des dispositifs de serrage (63) étant déplaçable d'un côté et de l'autre dans le sens des fils (42) par l'intermédiaire d'un disque à came (73).

5. Dispositif suivant une des revendications mentionées ci-dessus, **caractérisé en ce qu'**il y a deux listels (8, 9) qui se projètent dans le sens de mouvement des tôles de ramassage (1 à 4) et qui, sur leurs bouts, sont raccordés pour former un cadre, et qui à travers la plupart de leur longueur sont configurés en tant que guidage pour des blocs de support (6, 7) supportant les tôles de ramassage (1, 2 ; 3, 4-) et en outre sont chacun pourvus d'un palier (12, 13) pour l'arbre moteur commun (14).

6. Dispositif suivant la revendication 5, **caractérisé en ce que** les listels (8, 9) sont en outre pourvus de trous oblongs pour les fils (42) amenés aux dispositifs de découpage et de pliage.

7. Dispositif suivant une des revendications mentionées ci-dessus, **caractérisé en ce qu'**une rotation de l'arbre moteur commun (14) est pourvue pour une course de travail des tôles de ramassage (1 à 4), pour le transport et la fermeture des agrafes et pour la séparation des emballages sous forme de sachets.

8. Dispositif suivant une des revendications mentionées ci-dessus, **caractérisé en ce que** le nombre de tours de l'arbre moteur commun (14) peut être commandé continuellement.

9. Dispositif suivant une des revendications mentionées ci-dessus, **caractérisé en ce que** les disques à cames (22, 26, 21, 27) sont formés de sorte que le temps pendant lequel les tôles de ramassage (1 à 4) sont ouverts dépasse le temps pendant lequel les tôles de ramassage (1 à 4) sont fermés.

10. Dispositif suivant une des revendications mentionées ci-dessus, **caractérisé en ce qu'**un élément à entailler est pourvu à l'endroit de découpe ultérieur pour y entailler le fil avant qu'il est découpé, cet élément étant arrangé de sorte que le front de l'agrafe soit pourvu après le découpage d'un chanfrein arrondi lisse sur le côté dirigé vers le matériau d'enveloppe.

11. Dispositif suivant la revendication 10, **caractérisé en ce que** des outils à entailler sont intégrés dans la pince de support du dispositif d'alimentaion de fil.

12. Dispositif suivant une des revendications mentionées ci-dessus, **caractérisé en ce qu'**un poinçon (81) pénétrant lors du pliage dans l'agrafe (85) à former possède sur son front (89) un profil pour étamper un profil d'adhérence (87) sur le fond (86) de l'agrafe (85).

13. Dispositif suivant la revendication 12, **caractérisé en ce que** le profil d'adhérence (87, 88, 91, 92, 93) présente des noppes proéminentes.

14. Dispositif suivant la revendication 13, **caractérisé en ce que** les noppes sont arrangées en plusieurs lignes, les noppes étant décalées à demi-distance de ligne en ligne.

15. Dispositif suivant la revendication 13, **caractérisé en ce que** les noppes sont lentiformes, pyramidales en delta ou pyramidales en carré.

16. Dispositif suivant une des revendications 13 à 15, **caractérisé en ce qu'**une ligne centrale de noppes est formée de plusieurs noppes semblables à chenilles s'étalant en sens longitudinal du profil d'adhérence.
